# EUROPÄISCHE PATENTSCHRIFT

(11) **EP 2 317 094 B1**
(45) Veröffentlichungstag und Bekanntmachung des Hinweises auf die Patenterteilung: **23.12.2015**
(21) Anmeldenummer: 10188486.4
(22) Anmeldetag: 22.10.2010
(51) Int. Cl.: F01P 7/16

(54) **Kühlmittelkreislaufanordnung**
Cooling circuit assembly
Agencement de circuit de refroidissement

(30) Priorität: 27.10.2009 DE 102009050880
(43) Veröffentlichungstag der Anmeldung: 04.05.2011
(73) Patentinhaber: MAHLE Behr Kornwestheim GmbH, 70806 Kornwestheim (DE)
(72) Erfinder: Willers, Eike, 70469 Stuttgart (DE)
(74) Vertreter: Grauel, Andreas

(56) Entgegenhaltungen:
- EP-A1- 1 331 113
- DE-A1- 19 521 292
- US-A- 6 032 869
- US-A1- 2009 205 590

## Beschreibung

Die Erfindung betrifft eine Kreislaufanordnung für ein eine Brennkraftmaschine aufweisendes Kraftfahrzeug gemäß dem Oberbegriff des Anspruchs 1.

Um einen Verbrennungsmotor mittels einer Kühlflüssigkeit, weiche beispielsweise aus einem Gemisch aus Wasser und Frostschutz besteht, zu kühlen, ist gemäß dem Stand der Technik zumindest ein Wärmetauscher in Form eines Kühlmittelkühlers in einem Kühlmittelkreislauf angeordnet. Das den Kühlmittelkühler durchfließende Kühlmittel wird durch Fahrtwind gekühlt und durch eine Pumpe in den zu kühlenden Motor und Zylinderkopf gepumpt. Durch Zirkulieren des Kühlmittels durch den Motor wird dessen Temperatur gesenkt.

In bestimmten Situationen ist es wünschenswert, dass ein Verbrennungsmotor besonders schnell herunter gekühlt werden kann. Beispielsweise könnte eine Kaltwasserkühlung hervorragend zu einer Verbesserung der Verbrennungsvorgänge insbesondere im Hochlastbetrieb beitragen.

Eine derartige effektive und sehr schnelle Kühlung ist jedoch mittels der im Stand der Technik bekannten Konfigurationen nicht möglich, da hierbei lediglich der Kühlmittelkühler als Kaltwasserspeicher dient, und dieser zu den oben genannten Zwecken kein ausreichendes Reservoir darstellt.

Die Druckschriften EP 1 331 113 A1, DE 195 21 292 A1 und US 6 032 869 offenbaren Kreislaufanordnungen für ein eine Brennkraftmaschine aufweisendes Kraftfahrzeug, in welcher ein Kühlmittel zirkulierbar ist, wobei in der Kreislaufanordnung zumindest ein erster Wärmetauscher, welcher einen Motorblock über einen ersten Kühlmittelkreislauf kühlt, und zumindest eine Speichereinrichtung für an eine Heizeinrichtung abzugebende Wärme in einem zweiten Kühlmittelkreislauf angeordnet sind.

Daher ist es die Aufgabe der vorliegenden Erfindung, eine Kreislaufanordnung für ein eine Brennkraftmaschine aufweisendes Kraftfahrzeug vorzusehen, mittels welcher die Hochlastfähigkeit eines Motors verbessert wird.

Die Aufgabe der vorliegenden Erfindung wird durch eine Kreislaufanordnung mit den Merkmalen gemäß Anspruch 1 gelöst. Vorteilhafte Weiterbildungen der vorliegenden Erfindung sind in den Unteransprüchen definiert.

Erfindungsgemäß wird eine Kreislaufanordnung für ein eine Brennkraftmaschine aufweisendes Kraftfahrzeug vorgesehen, in welcher ein Kühlmittel zirkulierbar ist, wobei in der Kreislaufanordnung zumindest ein erster Wärmetauscher, welcher einen Motorblock über einen ersten Kühlmittelkreislauf kühlt, und zumindest eine Speichereinrichtung für an eine Heizeinrichtung abzugebende Wärme in einem zweiten Kühlmittelkreislauf angeordnet sind, wobei die Speichereinrichtung in einen dritten Kühlmittelkreislauf zum zusätzlichen Kühlen des Motorblocks integriert ist. Durch die erfindungsgemäße Konfiguration wird nicht nur der erste Wärmetauscher als Kaltwasserspeicher genutzt, sondern es kann eine zusätzliche Kühlung über den dritten Kühlmittelkreislauf bereitgestellt werden, wobei die Speichereinrichtung in diesem Fall ebenfalls als Kaltwasserspeicher dient. Durch Einbinden der Speichereinrichtung in den dritten Kühlmittelkreislauf kann somit Kaltwasser schnell über den dritten Kühlmittelkreislauf in den Motorblock und/oder den Zylinderkopf eingespeist werden, um diesen effektiv und schnell zu kühlen. Dies ist insbesondere im Hochiastbetrieb des Verbrennungsmotors von Vorteil, da hierdurch die Hochlastfähigkeit des Motors verbessert wird. Weiterhin ist diese erfindungsgemäße Konfiguration auch dann sehr vorteilhaft, wenn das Kraftfahrzeug eine vor dem Kühlmittelkühler angeordnete Jalousie aufweist. Kühlerjalousien werden beispielsweise eingesetzt, um bei geringen Außentemperaturen oder, wenn der Motor seine endgültige Betriebstemperatur noch nicht erreicht hat, die Wirkung des Kühlers zu kompensieren. Auch ist der Einsatz von Kühlerjalousien vorteilhaft zur Verbesserung der Aerodynamik und somit zur Verbrauchsreduzierung. Durch Einsetzen der Kühlerjalousie bzw. durch Schließen derselben, um die oben aufgezählten Effekte zu erzielen, wird jedoch die Kühlleistung des Kühlmittelkühlers verschlechtert, da nicht mehr ausreichend Fahrtwind zur Kühlung des den Kühlmittelkühler durchfließenden Kühlmittels zur Verfügung steht. Daher ist auch in diesem Fall eine zusätzlicher Kaltwasserspeicher zur Kühlung des Motorblocks, welcher durch die Nutzung der Speichereinrichtung bzw. deren Einbindung in den dritten Kältemittelkreislauf erzielt wird, besonders vorteilhaft. Durch die erfindungsgemäße Konfiguration kann vorteilhafterweise eine verlängerte Laufzeit im Jalousiebetrieb realisiert werden. Darüber hinaus wird durch die erfindungsgemäße Kreislaufanordnung auch eine Verringerung der thermischen Wechselbelastung von dem Kühlmittelkühler erreicht. Gemäß einer bevorzugten Ausführungsform ist der erste Wärmetauscher ein Kühlmitteikühler, insbesondere ein Hochtemperatur-Kühlmittelkühler.

Eine Leitung des dritten Kühlmittelkreislaufs mündet in einen ersten Einlass eines ersten Ventils und eine Leitung des zweiten Kühlmittelkreislaufs mündet in einen zweiten Einlass des ersten Ventils, über welches die Zufuhr des Kühlmittels aus dem zweiten Kühlmittelkreislauf und die Zufuhr des Kühlmittels aus dem dritten Kühlmittelkreislauf zu der Speichereinrichtung regelbar ist. Hierdurch ist eine gute Beladung der Speichereinrichtung über die jeweiligen Kühlmittelkreisläufe realisierbar.

Gemäß noch einer weiteren bevorzugten Ausführungsform ist das erste Ventil ein elektrisch, magnetisch oder elektromagnetisch betätigbares Ventil, wobei das erste Ventil vorzugsweise eine Schaltzeit von weniger als 2 s aufweist. Durch Verwenden der schnellen elektrisch oder elektromagnetisch betätigten Ventile wird ermöglicht, den Kühlerweg schnell zu öffnen und somit das Kühlmittel, welches sich im Kühlmittetkühler befindet, zum schnellen Herunterkühlen des Motors zu verwenden.

Vorzugsweise ist zwischen dem ersten Ventil und der Speichereinrichtung eine erste Pumpe angeordnet.

Durch Schalten des ersten Ventils ist die Funktion der Speichereinrichtung als Wärmespeicher und als Kältespeicher änderbar.

Die Speichereinrichtung weist einen Ausgang auf, welcher mit der Heizeinrichtung und einem Zylinderkopf der Brennkraftmaschine über den zweiten Kühlmittelkreislauf verbunden ist.

Gemäß einer weiteren bevorzugten Ausführungsform ist der Ausgang der Speichereinrichtung mit dem Motorblock über den dritten Kühlkreislauf verbunden.

Der Ausgang der Speichereinrichtung ist mit einem Einlass eines zweiten Ventils verbunden.

Das zweite Ventil weist einen ersten Auslass und einen zweiten Auslass auf.

Der erste Auslass des zweiten Ventils leitet das Kühlmittel in den dritten Kühlmitfelkreislauf zu dem Motorblock, und der zweite Auslass des zweiten Ventils leitet das Kühlmittel in den zweiten Kühlmittelkreisiauf zu der Heizeinrichtung.

Vorzugsweise kann das über den dritten kühlmittelkreislauf aus der Speichereinrichtung kommende Kühlmittel, wenn die Speichereinrichtung als Käitespescher wirkt, über eine Pumpenansaugseite in den Motorblock eingespeist werden. Alternativ ist eine Einspeisung im Bereich des Abgaskuhiers, eine Einspeisung im Bereich des Turboladers, eine Einspeisung im Bereich des Motorölkühlers oder im Bereich des Getriebeölkühlers implementierbar.

Gemäß einer weiteren bevorzugten Ausführungsform ist ein zweiter Wärmetauscher, insbesondere ein Niedertemperaturkühler, in der Kreislaufanordnung vorgesehen. Hierbei wird die Speichereinrichtung mit von dem Niedertemperaturkühler kommenden kalten Kühlmittel beladen, wobei der Hochtemperatur-Kühlmittelkühler den Motorblock über den ersten Kühlmittelkreislauf kühlt.

Vorzugsweise ist der erste Wärmetauscher in den ersten Kühlmittelkreislauf und den dritten Kühlmittelkreislauf integriert.

Alternativ können der erste Wärmetaucher in den ersten Kühlmittelkrefslauf und der zweite Wärmetauscher in den dritten Kühlmittelkreislauf integriert sein.

Gemäß noch einer weiteren bevorzugten Ausführungsform ist die Speichereinrichtung in einen Kältemittelkreislauf einer Kraftfahrzeugklimaanlage integriert.

Vorzugsweise kann darüber hinaus ein Kondensator in die Speichereinrichtung eingebunden sein.

Im Folgenden wird die Erfindung anhand eines Ausführungsbeispiels unter Bezugnahme auf die Zeichnung detailliert erläutert. In der Zeichnung zeigen
Fig.1 eine Kreislaufanordnung eines nicht erfindungsgemäßen Beispiels;
Fig.2 eine weitere Kreislaufanordnung gemäß einer Ausführungsform;
Fig. 3 eine weitere Kreislaufanordnung gemäß einer Ausführungsform;
Fig. 4 eine weitere Kreislaufanordnung gemäß einer Ausführungsform.

Fig. 1 zeigt eine Kreislaufanordnung 1 eines nicht erfindungsgemäßen Beispiels mit einem ersten Kühlmittelkreislauf 2, welcher durch eine gepunktete Linie schematisch angedeutet ist, einem zweiten Kühlmittelkreislauf 3, welcher durch eine strichpunktierte Linie schematisch angedeutet ist, und einen driftten Kühlmittelkreislauf 4, weicher durch eine gestrichelte Linie schematisch angedeutet ist. In der Kreislaufanordnung 1 sind darüber hinaus ein erster Wärmetauscher 5, welcher als Hochtemperatur-Kühlmittelkühler ausgebildet ist, ein erstes Ventil 6, welches ein elektromagnetisch betätigtes Ventils mit einer Schaltzeit < 2 s ist, eine erste Pumpe 7, eine Speichereinrichtung 8, eine zweite Pumpe 9, ein Thermostat 10, eine Heizeinrichtung 11, ein Motorblock 12 und ein Zylinderkopf 13 angeordnet. Auch ist hier ein zweiter Wärmetauscher 14 vorgesehen, welcher als Niedertemperatur-Kühlmittelkühler ausgebildet ist, welcher jedoch nicht in den ersten, zweiten oder dritten Kühlmittelkreislauf 2, 3 oder 4 integriert ist.

In dem ersten Kühlmittelkreislauf 2 zirkuliert ein Kühlmittel, welches aus einem Gemisch von Wasser und Frostschutzmittel besteht, durch den ersten Wärmetauscher 5, in welchem das Kühlmittel durch Fahrtwind beim Fahren des Kraftfahrzeugs abgekühlt wird, über den Thermostat 10 und die zweite Pumpe 9 zu dem Motorblock 12 und dem Zylinderkopf 13, von welchem das durch den Motorblock 12 und den Zylinderkopf 13 erhitzte Kühlmittel dann zurück zu dem ersten Wärmetauscher 5 geleitet wird, wo es wiederum durch den Fahrtwind gekühlt wird. So wird mittels dieses ersten Kühlmittelkreislaufs 2 die Temperatur des Motorblocks 12 und des Zylinderkopfs 13 geregelt bzw. gekühlt.

In dem zweiten Kühlmittelkreislauf 3 zirkuliert das Kühlmittel von dem Motorblock 12 und dem Zylinderkopf 13 über das erste Ventil 6 und die erste Pumpe 7 zu der Speichereinrichtung 8, welche als Wärmeakku oder Wärmespeicher dienen kann, um das von dem Motorblock 12 und dem Zylinderkopf 13 erhitzte Kühlmittel zu speichern und bei Bedarf an eine Heizeinrichtung 11 zum Heizen eines Fahrgastinnenraums des Kraftfahrzeugs abzugeben.

In dem dritten Kühlmittelkreislauf 4 zirkuliert ein Kühlmittel von dem ersten Wärmetauscher 5 über das erste Ventil 6 und die erste Pumpe 7 zu der Speichereinrichtung 8, welche entsprechend der Steuerung des ersten Ventils 6, welche im Folgenden noch näher erläutert wird, auch als Kältespeicher dienen kann, um das vom ersten Wärmetauscher 5 abgekühlte Kühlmittel bei Bedarf über die zweite Pumpe 9 an den Motorblock 12 und den Zylinderkopf 13 zur zusätzlichen Kühlung abzugeben.

Das erste Ventil 6 weist einen ersten Einlass 15 auf, welcher mit einer von dem ersten Wärmetauscher 5 kommenden Leitung 17 verbunden ist, und einen zweiten Einlass 16, welcher mit einer von dem Motorblock 12 und Zylinderkopf 13 kommenden Leitung 18 verbunden ist. Wenn die Funktion der Speichereinrichtung 8 als Wärmespeicher erforderlich ist, schaltet das erste Ventil 6, um den ersten Einlass 15 zu schließen und den zweiten Einlass 16 zu öffnen, so dass durch einen Auslass 19 des ersten Ventils 6 über die Pumpe 7 warmes Kühlmittel in die Speichereinrichtung 8 eingeleitet wird, um dort gespeichert und an die Heizeinrichtung 11 abgegeben zu werden. Wenn jedoch die Funktion der Speichereinrichtung 8 als Kältespeicher erforderlich ist, dann schaltet das Ventil 6, um den ersten Einlass 15 zu öffnen und den zweiten Einlass 16 zu schließen, so dass durch den Auslass 19 des ersten Ventils 6 über die Pumpe 7 kaltes Kühlmittel der Speichereinrichtung 8 zugeführt wird, um dort gespeichert und an den Motorblock 12 und den Zylinderkopf 13 abgegeben zu werden, was eine zusätzliche Kühlung des Motorblocks 12 und des Zylinderkopfs 13 zu der durch den ersten Kühlmittelkreislauf verursachten Kühlung bewirkt. So kann bei diesem nicht erfindungsgemäßen Beispiel beispielsweise bei einem Inhalt der Speichereinrichtung 8 von 3 Litern Kühlmittel, einer vorherigen Speicherbefüllung mit 40 °C warmen Kühlmittel und einer Kühlmitteltemperatur im Motor von 100 °C bei einer zusätzlichen Einspeisung von Kühlmittel auf die oben beschriebene Art und Weise innerhalb von 2 s eine kurzfristige Leistung von 1500 g/s * 3,5 J/g/K*60K = 300 kW erreicht werden.

Fig. 2 zeigt eine Kreislaufanordnung 1 gemäß einer Ausführungs-form, welche sich von der in Fig. 1 gezeigten Ausführungsform dadurch unterscheidet, dass stromabwärts der Speichereinrichtung 8 ein weiteres, zweites Ventil 20 angeordnet ist, welches einen Einlass 21 aufweist, der mit einem Ausgang 22 der Speichereinrichtung 8 verbunden ist, und welches einen ersten Auslass 23 und einen zweiten Auslass 24 aufweist, über welche jeweilig die Zufuhr von kaltem oder warmen Kühlmittel regelbar ist. Dabei wird, wenn das zweite Ventil 20 gesteuert wird, um den ersten Auslass 23 zu schließen und den zweiten Auslass 24 zu öffnen, warmes Kühlmittel zu der Heizeinrichtung 11 über den zweiten Kühlmittelkreisiauf 3 geleitet, und, wenn das zweite Ventil 20 gesteuert wird, um den ersten Auslass 23 zu öffnen und den zweiten Auslass 24 zu schließen, wird kaltes Kühlmittel zu dem Motor-block 12 und dem Zylinderkopf 13 über den dritten Kühimittelkreislauf 4 geleitet, Zusätzlich ist in dieser Ausführungsform auch ein Rückschlagventil 25 vorgesehen.

Fig. 3 zeigt eine weitere Kreislaufanordnung 1 gemäß einer Ausführungsform, weiche sich von der in Fig. 2 gezeigten Ausführungsform dadurch unterscheidet, dass der dritte Kühlmittelkreislauf 4 nicht über den ersten Wärmetauscher 5 zu dem ersten Ventil 6 bzw. zu dem ersten Einlass 15 des ersten Ventils 6 geleitet wird, sondern über den zweiten Wärmetauscher 14, welcher stromaufwärts mit dem Motorblock 12 und dem Zylinderkopf 13 verbunden ist. Somit liefert gemäß der hier gezeigten Ausführungsform der zweite Wärmetauscher 14 der Speichereinrichtung 8 das gekühlte Kühlmittel. Darüber hinaus unterscheidet sich diese Ausführungsform auch noch von der in Fig. 2 dargestellten Ausführungsform, indem das von dem zweiten Auslass 24 bei entsprechender Steuerung des ersten Ventils 6 und des zweiten Ventils 20 kommende erhitzte Kühlwasser nicht auf direktem Weg der Heizeinrichtung zugeführt wird, sondern hier ein beliebiger Nutzer 26 zwischengeschaltet ist, wie beispielsweise ein Abgaswärmenutzer, eine Automatikgetriebekühlung, eine Motorölkühlung, eine indirekte Kondensatorkühlung, etc.

Schließlich ist in Fig. 4 eine weiter Kreislaufanordnung 1 gemäß einer Ausführungsform dargestellt, welche sich von der in Fig. 3 dargestellten Ausführungsform dadurch unterscheidet, dass ein Kältemittelkreislauf 27 einer Kraftfahrzeugklimaanlage, welcher hier schematisch durch einen Kompressor 28, ein drittes Ventil 29, einen ersten Kondensator 30, ein viertes Ventil 31, welches als Expansionsventil ausgebildet ist, und einen Verdampfer 32 dargestellt ist. Dabei regelt das dritte Ventil 29 die Zufuhr des Kältemittels zu dem vierten Ventil 31 über den in dem Kältemittelkreislauf 27 angeordneten ersten Kondensator 30 oder über einen Bypass 33, welcher das Kältemittel durch die Speichereinrichtung 8 der Kreislaufanordnung 1 leitet. In der Speichereinrichtung 8 ist hier ein zweiter Kondensator 34 vorgesehen, durch welchen das Kältemittel der Kraftfahrzeugklimaanlage hindurch geleitet wird, um dann dem Expansionsventil bzw. dem vierten Ventil 31 zugeführt zu werden Wie darüber hinaus erkennbar ist, ist in dieser Ausführungsform außerdem eine Kühlerjalousie 35, welche wie bereits beschrieben wirkt, vor dem ersten Wärmetauscher 5 und dem zweiten Wärmetauscher 14 angeordnet.

insgesamt betrachtet wird durch die oben beschriebene Kreislaufanordnung 1 eine effektive und schnelle Kühlung des Motorblocks in bestimmten Situationen, beispielsweise im Hochlastbetrieb, gewährleistet

### Bezugszeichenliste

- 1: Kreislaufanordnung
- 2: erster Kühlmittelkreislauf
- 3: zweiter Kühlmittelkreislauf
- 4: dritter Kühlmittelkreislauf
- 5: erster Wärmetauscher
- 6: erstes Ventil
- 7: erste Pumpe
- 8: Speichereinnchtung
- 9: zweite Pumpe
- 10: Thermostat
- 11: Heizeinrichtung
- 12: Motorblock
- 13: Zylinderkopf
- 14: zweiter Wärmetauscher
- 15: erster Einlass des ersten Ventils
- 16: zweiter Einlass des zweiten Ventils
- 17: Leitung
- 18: Leitung
- 19: Auslass des ersten Ventils
- 20: zweites Ventil
- 21: Einlass des zweiten Ventils
- 22: Ausgang der Speichereinrichtung
- 23: erster Auslass des zweiten Ventils
- 24: zweiter Auslass des zweiten Ventils
- 25: Rückschlagventil
- 26: Nutzer
- 27: Kältemittelkreislauf einer Kraftfahrzeugklimaanlage
- 28: Kompressor
- 29: drittes Ventil
- 30: erster Kondensator
- 31: viertes Ventil
- 32: Verdampfer
- 33: Bypass
- 34: zweiter Kondensator
- 35: Kühlerjalousie

## Patentansprüche

1. Kreislaufanordnung (1) für ein eine Brennkraftmaschine aufweisendes Kraftfahrzeug, in welcher ein Kühlmittel zirkulierbar ist, wobei in der Kreislaufanordnung (1) zumindest ein erster Wärmetauscher (5), welcher einen Motorblock (12) über einen ersten Kühlmittelkreislauf (2) kühlt, und zumindest eine Speichereinrichtung (8) für an eine Heizeinrichtung (11) abzugebende Wärme in einem zweiten Kühlmittelkreislauf (3) angeordnet sind, wobei die Speichereinrichtung (8) in einen dritten Kühlmittelkreislauf (4) zum zusätzlichen Kühlen des Motorblocks (12) integriert ist, wobei eine Leitung (17) des dritten Kühlmittelkreislaufs (4) in einen ersten Einlass (15) eines ersten Ventils (6) und eine Leitung (18) des zweiten Kühlmittelkreislaufs (3) in einen zweiten Einlass (16) des ersten Ventils (6) münden, über welches die Zufuhr des Kühlmittels aus dem zweiten Kühlmittelkreislauf (3) und die Zufuhr des Kühlmittels aus dem dritten Kühlmittelkreislauf (4) zu der Speichereinrichtung (8) regelbar ist, wobei durch Schalten des ersten Ventils (6) die Funktion der Speichereinrichtung (8) als Wärmespeicher und als Kältespeicher änderbar ist und die Speichereinrichtung (8) einen Ausgang (22) aufweist, welcher mit einem Einlass (21) eines zweites Ventils (20) verbunden ist, wobei der erste Auslass (23) des zweiten Ventils (20) das Kühlmittel in den dritten Kühlmittelkreislauf (4) zu dem Motorblock (12) leitet, und der zweite Auslass (24) des zweiten Ventils (20) das Kühlmittel in den zweiten Kühlmittelkreislauf (3) zu der Heizeinrichtung (11) leitet, **dadurch gekennzeichnet, dass** der Ausgang (22) der Speichereinrichtung (8) mit der Heizeinrichtung (11) und einem Zylinderkopf (13) der Brennkraftmaschine über den zweiten Kühlmittelkreislauf (3) verbunden ist.

2. Kreislaufanordnung (1) nach Anspruch 1, **dadurch gekennzeichnet, dass** der erste Wärmetauscher (5) ein Kühlmittelkühler, insbesondere ein Hochtemperatur-Kühlmittelkühler, ist.

3. Kreislaufanordnung (1) nach Anspruch 1 oder 2, **dadurch gekennzeichnet, dass** das erste Ventil (6) ein elektrisch, magnetisch oder elektromagnetisch betätigbares Ventil ist, und wobei das erste Ventil (6) eine Schaltzeit von weniger als 2 s aufweist.

4. Kreislaufanordnung (1) nach Anspruch 1, 2 oder 3, **dadurch gekennzeichnet, dass** zwischen dem ersten Ventil (6) und der Speichereinrichtung (8) eine erste Pumpe (7) angeordnet ist.

5. Kreislaufanordnung (1) nach einem der vorhergehenden Ansprüche, **dadurch gekennzeichnet, dass** der Ausgang (22) der Speichereinrichtung (8) mit dem Motorblock (12) über den dritten Kühlkreislauf (4) verbunden ist.

6. Kreislaufanordnung (1) nach einem der vorhergehenden Ansprüche, **dadurch gekennzeichnet, dass** das zweite Ventil (20) einen ersten Auslass (23) und einen zweiten Auslass (24) aufweist.

7. Kreislaufanordnung (1) nach einem der vorhergehenden Ansprüche, **dadurch gekennzeichnet, dass** ein zweiter Wärmetauscher (14), insbesondere ein Niedertemperaturkühler, in der Kreislaufanordnung (1) vorgesehen ist.

8. Kreislaufanordnung (1) nach einem der vorhergehenden Ansprüche, **dadurch gekennzeichnet, dass** der erste Wärmetauscher (5) in den ersten Kühlmittelkreislauf (2) und den dritten Kühlmittelkreislauf (4) integriert ist.

9. Kreislaufanordnung (1) nach einem der vorhergehenden Ansprüche, **dadurch gekennzeichnet, dass** der erste Wärmetaucher (5) in den ersten Kühlmittelkreislauf (2) integriert ist, und der zweite Wärmetauscher (14) in den dritten Kühlmittelkreislauf (4) integriert ist.

10. Kreislaufanordnung (1) nach einem der vorhergehenden Ansprüche, **dadurch gekennzeichnet, dass** die Speichereinrichtung (8) in einen Kältemittelkreislauf (27) einer Kraftfahrzeugklimaanlage integriert ist.

## Claims

1. A circuit arrangement (1) for a vehicle comprising a combustion engine in which a coolant can circulate, wherein the circuit arrangement (1) comprises at least one first heat exchanger (5) cooling a motor block (12) via a first coolant circuit (2) and at least one storage installation (8) for giving off heat to a heating device (11) in a second coolant circuit (3), wherein the storage installation (8) in a third coolant circuit (4) is integrated for additional cooling of the motor block (12), wherein a conduit (17) of the third coolant circuit (4) leads into a first inlet (15) of a first valve (6) and a conduit (18) of the second coolant circuit (3) leads into a second inlet (16) of the first valve (6) via which the feed of the coolant from the second coolant circuit (3) and the feed of the coolant from the third coolant circuit (4) into the storage installation (8) can be regulated, wherein the use of the storage installation (8) as a heat storage facility and as a cold storage facility can be changed by switching the first valve (6) and the storage installation (8) comprises an outlet (22) which is connected to an inlet (21) of a second valve (20), wherein the first outlet (23) of the second valve (20) conducts the coolant into the third coolant circuit (4) to the motor block (12) and the second outlet (24) of the second valve (20) conducts the coolant into the second coolant circuit (3) to the heating device (11), **characterised in that** the outlet (22) of the storage installation (8) is connected to the heating device (11) and a cylinder head (13) of the combustion engine (3) via the second coolant circuit.

2. The circuit arrangement (1) according to claim 1, **characterised in that** the first heat exchanger (5) is a coolant cooler, in particular a high-temperature coolant cooler.

3. The circuit arrangement (1) according to claim 1 or 2, **characterised in that** the first valve (6) is an electrically, magnetically or electromagnetically operable valve and wherein the first valve (6) has a switching time of less than 2 s.

4. The circuit arrangement (1) according to claim 1, 2 or 3, **characterised in that** a first pump (7) is arranged between the first valve (6) and the storage installation (8).

5. The circuit arrangement (1) according to one of the preceding claims, **characterised in that** the outlet (22) of the storage installation (8) is connected to the motor block (12) via the third coolant circuit (4).

6. The circuit arrangement (1) according to one of the preceding claims, **characterised in that** the second valve (20) comprises a first outlet (23) and a second outlet (24).

7. The circuit arrangement (1) according to one of the preceding claims, **characterised in that** a second heat exchanger (14), in particular a low temperature cooler, is provided in the circuit arrangement (1).

8. The circuit arrangement (1) according to one of the preceding claims, **characterised in that** the first heat exchanger (5) is integrated into the first coolant circuit (2) and the third coolant circuit (4).

9. The circuit arrangement (1) according to one of the preceding claims, **characterised in that** the first heat exchanger (5) is integrated into the first coolant circuit (2) and the second heat exchanger (14) is integrated into the third coolant circuit (4).

10. The circuit arrangement (1) according to one of the preceding claims, **characterised in that** the storage installation (8) is integrated into a refrigerant circuit (27) of an air conditioning system of a vehicle.

## Revendications

1. Agencement de circuits (1) pour un véhicule automobile présentant un moteur à combustion interne, agencement de circuits dans lequel peut circuler un liquide de refroidissement, où dans l'agencement de circuits (1) sont disposés au moins un premier échangeur de chaleur (5) qui, via un premier circuit de liquide de refroidissement (2), refroidit un bloc-moteur (12), et un dispositif accumulateur (8) pour de la chaleur à fournir à un dispositif de chauffage (11) placé dans un deuxième circuit de liquide de refroidissement (3), où le dispositif accumulateur (8) est intégré dans un troisième circuit de liquide de refroidissement (4) pour le refroidissement supplémentaire du bloc-moteur (12), où une conduite (17) du troisième circuit de liquide de refroidissement (4) débouche dans une première entrée (15) d'une première soupape (6), et une conduite (18) du deuxième circuit de liquide de refroidissement (3) débouche dans une deuxième entrée (16) de la première soupape (6) par laquelle on peut régler l'arrivée du liquide de refroidissement provenant du deuxième circuit de liquide de refroidissement (3) et l'arrivée du liquide de refroidissement provenant du troisième circuit de liquide de refroidissement (4), ledit liquide de refroidissement étant fourni au dispositif accumulateur (8) où, par commutation de la première soupape (6), la fonction du dispositif accumulateur (8), en tant qu'accumulateur de chaud et en tant qu'accumulateur de froid, peut être modifiée, et le dispositif accumulateur (8) présente une sortie (22) qui est reliée à une entrée (21) d'une deuxième soupape (20), où la première sortie (23) de la deuxième soupape (20) dirige le liquide de refroidissement dans le troisième circuit de liquide de refroidissement (4), jusqu'au bloc-moteur (12), et la deuxième sortie (24) de la deuxième soupape (20) dirige le liquide de refroidissement dans le deuxième circuit de liquide de refroidissement (3), jusqu'au dispositif de chauffage (11), **caractérisé en ce que** la sortie (22) du dispositif accumulateur (8) est reliée au dispositif de chauffage (11) et à une culasse de cylindre (13) du moteur à combustion interne, par le deuxième circuit de liquide de refroidissement (3).

2. Agencement de circuits (1) selon la revendication 1, **caractérisé en ce que** le premier échangeur de chaleur (5) est un radiateur à liquide de refroidissement, en particulier un radiateur à liquide de refroidissement à haute température.

3. Agencement de circuits (1) selon la revendication 1 ou 2, **caractérisé en ce que** la première soupape (6) est une soupape pouvant actionnée de façon électrique, magnétique ou électromagnétique, et où la première soupape (6) présente un temps de commutation de moins de 2 s.

4. Agencement de circuits (1) selon la revendication 1, 2 ou 3, **caractérisé en ce qu'**une première pompe (7) est disposée entre la première soupape (6) et le dispositif accumulateur (8).

5. Agencement de circuits (1) selon l'une quelconque des revendications précédentes, **caractérisé en ce que** la sortie (22) du dispositif accumulateur (8) est reliée au bloc-moteur (12), par le troisième circuit de liquide de refroidissement (4).

6. Agencement de circuits (1) selon l'une quelconque des revendications précédentes, **caractérisé en ce que** la deuxième soupape (20) présente une première sortie (23) et une deuxième sortie (24).

7. Agencement de circuits (1) selon l'une quelconque des revendications précédentes, **caractérisé en ce qu'**un deuxième échangeur de chaleur (14), en particulier un radiateur à liquide de refroidissement à basse température, est prévu dans l'agencement de circuits (1).

8. Agencement de circuits (1) selon l'une quelconque des revendications précédentes, **caractérisé en ce que** le premier échangeur de chaleur (5) est intégré dans le premier circuit de liquide de refroidissement (2) et dans le troisième circuit de liquide de refroidissement (4).

9. Agencement de circuits (1) selon l'une quelconque des revendications précédentes, **caractérisé en ce que** le premier échangeur de chaleur (5) est intégré dans le premier circuit de liquide de refroidissement (2), et le deuxième échangeur de chaleur (14) est intégré dans le troisième circuit de liquide de refroidissement (4).

10. Agencement de circuits (1) selon l'une quelconque des revendications précédentes, **caractérisé en ce que** le dispositif accumulateur (8) est intégré dans un circuit de fluide frigorigène (27) d'un système de climatisation d'un véhicule automobile.
